# FASCICULE DE BREVET EUROPEEN

(11) **EP 2 901 096 B1**
(45) Date de publication et mention de la délivrance du brevet: **15.08.2018**
(21) Numéro de dépôt: 13766330.8
(22) Date de dépôt: 25.09.2013
(51) Int. Cl.: F28F 1/02

(54) **TUBE POUR UN ÉCHANGEUR DE CHALEUR DE VÉHICULE AUTOMOBILE**
ROHR FÜR EINEN KRAFTFAHRZEUGWÄRMETAUSCHER
TUBE FOR A MOTOR VEHICLE HEAT EXCHANGER

(30) Priorité: 28.09.2012 FR 1259161
(43) Date de publication de la demande: 05.08.2015
(73) Titulaire: Valeo Systemes Thermiques, 78320 Le Mesnil Saint Denis (FR)
(72) Inventeur: RIONDET, Christian, F-51110 Bourgogne (FR); LESUEUR, Jean-Marc, F-51110 Boult Sur Suippe (FR)
(74) Mandataire: Metz, Gaëlle
(86) Numéro de dépôt international: PCT/EP2013/069908
(87) Numéro de publication internationale: WO 2014/048951

(56) Documents cités:
- DE-A1- 10 246 849
- DE-A1-102004 024 825
- JP-A- S59 205 591
- US-A1- 2005 217 839

## Description

La présente invention concerne le domaine technique des échangeurs de chaleur pour véhicules automobiles, et porte plus spécifiquement sur un tube pour un tel échangeur selon le préambule de la revendication 1. Le document JP 59205591 divulgue un tel tube.

Les tubes d'échangeurs de chaleur concernés sont destinés à être utilisés par exemple dans des radiateurs de refroidissement, notamment des radiateurs de refroidissement basse température, ou des condenseurs de circuits de climatisation de véhicules.

On connaît déjà un radiateur de refroidissement comprenant une multiplicité de tubes parallèles dans lesquels circule un fluide frigorigène et permettant, grâce à une circulation d'air entre les tubes, de refroidir des organes du véhicule.

Généralement, un tel tube s'étend dans une direction longitudinale et présente une section transversale, le tube comportant en son intérieur une pluralité de canaux longitudinaux de circulation du fluide. Habituellement, ces canaux sont alignés de manière à former une rangée de canaux selon la section transversale du tube.

Il est intéressant de concevoir ces tubes de façon à réduire autant que possible leur diamètre hydraulique, donc le diamètre des canaux de circulation de fluide, car cela permet d'obtenir de bonnes performances d'échange thermique de l'échangeur. Toutefois, on ne peut pas trop diminuer le diamètre des canaux car dans ce cas, on risque d'augmenter trop considérablement l'énergie dissipée par frottement du liquide, donc la perte de charges au cours de l'écoulement du fluide.

Ainsi, il est difficile d'allier une bonne performance thermique et une diminution des pertes de charge des tubes.

La présente invention a notamment pour but de proposer un tube d'échangeur de chaleur dont le rendement thermique est amélioré.

A cet effet, l'invention a pour objet un tube pour un échangeur de chaleur de véhicule automobile selon la revendication 1. Ainsi on propose un tube d'échangeur qui comporte dans sa section transversale, non pas une unique rangée de canaux, mais au moins deux rangées, agencées de préférence l'une en parallèle de l'autre. Ceci est particulièrement avantageux dans la mesure où cela permet de disposer davantage de canaux dans le tube, donc d'améliorer les performances thermiques du tube, sans pour autant réaliser des canaux de trop faible diamètre, susceptibles de faire augmenter les pertes de charge. Ainsi pour augmenter les performances thermiques, il est proposé d'augmenter la surface d'échange en augmentant le nombre de canaux grâce à cette disposition particulière, plutôt qu'en diminuant le diamètre de ces canaux. Ce bon compromis entre le diamètre hydraulique et les pertes de charges améliore le rendement thermique de l'échangeur. Dans les tubes de l'état de la technique, le nombre de canaux par tube est relativement limité puisque chaque tube n'accueille qu'une seule rangée de canaux.

On entend de préférence par « rangée de canaux » une ligne droite imaginaire se trouvant dans une section transversale du tube et passant par des axes de symétrie longitudinale de plusieurs canaux. On comprend bien sûr que le tube peut comprendre éventuellement plus de deux rangées distinctes. On comprend par ailleurs que de préférence, un canal formant une rangée du tube ne fait partie que de cette rangée et pas de l'autre. En d'autres termes, les canaux d'une rangée ne « mordent » pas sur l'autre rangée.

Le tube proposé ci-dessus est avantageusement utilisé dans un échangeur de chaleur tel qu'un radiateur de refroidissement ou un condenseur de circuit de climatisation. On notera que l'échangeur de chaleur peut comprendre entre 20 et 150 tubes.

Généralement, dans le cas d'un radiateur, un tube comprend entre 3 et 7 canaux par rangée, de préférence entre 4 et 5 canaux par rangée. La pression du fluide s'écoulant à l'intérieur des canaux est comprise entre 1 et 10 bars, de préférence de l'ordre de 2 à 3 bars. Ainsi dans ce cas, du fait de ce nombre de canaux par tube, on peut disposer des canaux de diamètre suffisamment grand pour ne pas présenter trop de résistance à la pression et donc générer trop de perte de charge. Le radiateur est par exemple utilisé pour refroidir un moteur, une boucle dite « basse température » destinée à refroidir des composants électroniques, une batterie, un échangeur air/eau, et/ou un moteur hybride pour les véhicules hybrides.

Par ailleurs dans le cas d'un condenseur de circuit de climatisation, un tube comprend généralement entre 8 et 20 canaux par rangée, de préférence entre 10 et 16 canaux par rangée. La pression du fluide s'écoulant à l'intérieur des canaux est souvent comprise entre 10 et 150 bars, de préférence de l'ordre de 80 à 120 bars. Dans ce cas, du fait de la forte pression, ce nombre relativement élevé de canaux est intéressant en ce qu'il permet de réaliser de petits canaux, capables de fournir une meilleure résistance à cette pression élevée, là où des canaux plus gros risqueraient d'exploser.

On notera que le tube est généralement fabriqué par extrusion ou par pliage et comporte parfois des ailettes internes destinées à augmenter les performances thermiques.

Le tube d'échangeur de chaleur tel que défini ci-dessus peut en outre comporter l'une ou plusieurs des caractéristiques suivantes, prises seules ou en combinaison.
- Le tube comprend une bande continue de matière entre les deux rangées. Ainsi, les deux rangées sont distinctement séparées par cette bande. Cette configuration permet à chaque rangée d'optimiser sa performance thermique et améliore par ailleurs la tenue mécanique du tube.
- Les canaux de l'une des rangées sont majoritairement agencés en quinconce par rapport à des canaux de la deuxième rangée. Ce cas est particulièrement intéressant en ce qu'il permet d'améliorer la tenue mécanique du tube ainsi que le gain thermique, du fait que l'on peut mieux répartir la chaleur dans le tube.
- Les canaux de l'une des rangées sont alignés deux à deux avec les canaux de la deuxième rangée.
- Le tube présente, selon la section transversale du tube, une longueur L*_{tube}* et une épaisseur e*_{tube},* chacune des rangées étant sensiblement parallèle à la longueur du tube L*_{tube}*.
- Deux canaux consécutifs d'une rangée sont séparés une distance d_{*canal*/*canal*} comprise entre 0,2 et 0,4 millimètres.
- Le tube comporte une peau externe et les canaux d'une rangée comportent une paroi adjacente à la peau externe, la distance d_{*tube*/*canal*} entre la peau externe du tube et la paroi adjacente d'un canal étant comprise entre 0,2 et 0,4 millimètres.

Les différentes caractéristiques ci-dessus décrites, ont pour avantage d'améliorer le rendement de l'échange thermique du tube proposé, en veillant à ne pas faire trop augmenter la perte de charge et à améliorer la tenue mécanique du tube.

L'invention a également pour objet un échangeur de chaleur pour véhicule automobile comprenant une pluralité de tubes tels que présentés ci-dessus, les tubes s'étendant sensiblement parallèlement les uns aux autres, la distance des axes de deux tubes consécutifs, appelée «pas», étant comprise entre 6 et 10 millimètres, de préférence entre 6 et 8 millimètres. Ainsi le rendement d'un échangeur de chaleur comportant de tels tubes est amélioré. On notera que plus le pas est petit, meilleur est l'échange thermique.

L'invention sera mieux comprise à la lecture des figures annexées, qui sont fournies à titre d'exemples et ne présentent aucun caractère limitatif, dans lesquelles :
- la figure 1 est une vue schématique en coupe transversale d'un tube selon un mode de réalisation, et
- la figure 2 est une vue schématique en coupe transversale d'un tube selon un autre mode de réalisation.

On a représenté sur la figure 1 un tube 10 pour échangeur de chaleur, destiné plus spécifiquement à être utilisé sur un condenseur de circuit de climatisation.

Dans la présente description, on définit la direction longitudinale L comme la direction qui s'étend parallèlement à l'axe longitudinal du tube 10, l'axe longitudinal du tube correspondant généralement à la direction d'écoulement du fluide à l'intérieur du tube. On définit la section transversale du tube par l'intersection du tube avec un plan perpendiculaire à la direction longitudinale L. La section transversale est définie par une première direction T et une seconde direction perpendiculaire à la direction T dans le plan perpendiculaire à la direction longitudinale L. La section transversale externe du tube est délimitée par une longueur L*_{tube}* et une épaisseur e*_{tube},* qui est comprise entre 1 et 2 millimètres.

L'échangeur de chaleur comporte une pluralité de tubes 10 tels que présentés dans cet exemple, généralement entre 20 et 150 tubes tels que le tube 10. Ceux-ci sont agencés parallèlement les uns aux autres et de manière à former des espaces, dits espaces inter-tubes, dans lesquels circule un flux d'air. Dans l'exemple, la distance entre les axes longitudinaux de deux tubes 10 consécutifs est de 6 millimètres. Cette distance peut dans certains cas être différente, et avoir une valeur comprise entre 6 et 10 millimètres, de préférence entre 6 et 8 millimètres.

Chaque tube 10 est muni d'une peau externe 11 qui permet l'échange thermique et comporte en son intérieur une pluralité de canaux longitudinaux 12 de circulation d'un fluide réfrigérant qui a pour fonction d'échanger de la chaleur avec le flux d'air circulant entre les tubes 10, de façon à le refroidir.

Selon la section transversale, le tube forme sensiblement un rectangle allongé, de forme oblongue, comportant deux bords parallèles longs et rectilignes 13, et deux bords latéraux arrondis 14. Le tube est par exemple réalisé à partir d'une bande de tôle d'alliage d'aluminium. Cette bande est soumise à des procédés métallurgiques qui permettent de faciliter la mise en forme des tubes par pliage et leur assemblage par brasage dans l'échangeur. Toutefois, il est également possible de réaliser ces tubes par d'autres procédés de fabrication, par exemple par extrusion.

Selon la section transversale, une partie majoritaire des canaux 12 est répartie de façon à définir deux rangées distinctes 15 de canaux 12. Les rangées 15 sont séparées par une bande continue de matière 16. Chaque rangée 15 est sensiblement parallèle à la longueur du tube L*_{tube}* et une rangée 15 de canaux 12 présente une longueur L*_{rangée}.* Les deux rangées 15 sont parallèles l'une à l'autre et les canaux 12 de l'une des rangées sont alignés deux à deux avec les canaux de la deuxième rangée. Deux canaux 12 consécutifs d'une même rangée 15 sont séparés par un pont de matière 18 qui a une largeur correspondant à une distance d_{*canal*/*canal*} comprise entre 0,2 et 0,4 millimètres.

Dans la section transversale des tubes 10, les canaux 12 d'une rangée 15 ont une forme globalement rectangulaire. Chaque canal d'une rangée présente un grand côté correspondant à une longueur L*_{canal}* prise dans le sens de la rangée et comprise entre 0.5 et 5 millimètres, et un petit côté correspondant à une largeur l*_{canal}* prise dans le sens perpendiculaire de la rangée comprise entre 0.3 et 0.7 millimètres.

Le tube 10 présente deux canaux d'extrémité 20, qui sont adjacents aux bords latéraux 14. Ces canaux d'extrémité 20 ont une paroi arrondie 21 dont le profil correspond au profil des bords latéraux 14 du tube, leur section formant un D. On notera que les canaux d'extrémité 20 croisent tous les deux chacune des deux rangées. On considère que ces canaux d'extrémité 20, qui mordent chacun sur les deux rangées 15, ne font pas partie des canaux définissant les rangées 15 définies ci-dessus. En d'autres termes, les rangées 15 sont des lignes imaginaires composées uniquement de la juxtaposition de canaux similaires aux canaux 12, sans inclure les canaux mordant sur les deux rangées.

Dans l'exemple, la somme des longueurs L*_{canal}* des canaux 12 d'une rangée, divisée par la longueur de cette rangée L*_{rangée},* est supérieure ou égale à 0,75. Toutefois, dans d'autres cas la somme des longueurs L*_{canal}* des canaux d'une rangée, divisée par la longueur de cette rangée L*_{rangée}*, pourrait être supérieure à 0,8 ou même encore supérieure à 0,85.

Les canaux 12 d'une rangée 15 comportent une paroi 22 adjacente à la peau externe 11, qui correspond à la distance la plus proche d'un canal 12 de la peau externe 11 d'un tube. Une distance d_{*tube*/*canal*} entre la peau externe 11 du tube et la paroi adjacente 22 d'un canal est comprise entre 0,2 et 0,4 millimètres.

On a représenté sur la figure 2 un second mode de réalisation d'un tube 10' d'échangeur, similaire au tube 10. Dans cet exemple, les canaux 12 de l'une des rangées 15 sont majoritairement agencés en quinconce par rapport à des canaux de la deuxième rangée 15. Pour ce faire, au moins un des canaux, voire deux des canaux, d'une même rangée ont une longueur L*_{canal}* qui est supérieure à celle des autres canaux 12. Cela permet que les canaux 12 d'une rangée soient agencés en quinconce par rapport à ceux de l'autre. En l'occurrence, ce sont des canaux disposés juste à côté des canaux d'extrémité 20 sui ont une longueur supérieure. Une telle conformation en quinconce fait que les canaux ne sont pas alignés deux à deux avec les canaux de la deuxième rangée, ce qui permet d'optimiser la résistance mécanique et le rendement thermique du tube.

L'invention n'est pas limitée aux modes de réalisations présentées et d'autres modes de réalisation apparaîtront clairement à l'homme du métier. Les tubes d'échangeur décrits ci-dessus sont le plus souvent fabriqués par pliage, cela étant, ils peuvent aussi être fabriqués par extrusion. En variante, de tels tubes peuvent comporter des ailettes sur leurs parois internes permettant de créer de multiples canaux. De plus, les tubes tels que décrits dans l'exemple peuvent comporter des rangées de canaux supplémentaires de manière à répondre à des contraintes thermiques particulières. Par ailleurs, la longueur L*_{canal}* peut varier d'un canal à l'autre d'une même rangée, permettant différentes configurations dans lesquelles les canaux de l'une des rangées ne sont pas alignés avec les canaux de l'autre des rangées. Par ailleurs, on notera que des combinaisons des différents modes de réalisation décrits ci-dessus sont possibles.

## Revendications

1. Tube (10) pour un échangeur de chaleur de véhicule automobile, s'étendant dans une direction longitudinale et présentant une section transversale, le tube (10) comportant en son intérieur une pluralité de canaux longitudinaux (12) de circulation d'un fluide, au moins une partie des canaux étant répartie dans la section transversale du tube (10) de façon à définir deux rangées distinctes (15) de canaux (10), le tube étant **caractérisé en ce que**, selon la section transversale du tube, chaque canal d'une rangée présente une longueur L*_{canal}* prise dans le sens de cette rangée, la rangée de canaux présentant une longueur L_{rangée}, la somme des longueurs L*_{canal}* des canaux de la rangée, divisée par la longueur de la rangée L*_{rangée},* étant supérieure ou égale à 0,75 ; de préférence supérieure à 0,8 ; de préférence encore supérieure à 0,85, dans lequel le tube a une épaisseur e*_{tube},* comprise entre 1 et 2 millimètres, les canaux disposés sur une rangée ont une largeur l*_{canal},* prise dans le sens perpendiculaire de la rangée, comprise entre 0,3 et 0,7 millimètres, et les canaux disposés sur une rangée ont une longueur L*_{canal}* prise dans le sens de la rangée comprise entre 0,5 et 5 millimètres.

2. Tube (10) selon la revendication 1, comprenant une bande continue (16) de matière entre les deux rangées (15).

3. Tube (10) selon l'une quelconque des revendications précédentes, dans lequel les canaux (10) de l'une des rangées (15) sont majoritairement agencés en quinconce par rapport à des canaux (10) de la deuxième rangée (15).

4. Tube (10) selon l'une quelconque des revendications 1 à 2, dans lequel les canaux (10) de l'une des rangées (15) sont alignés deux à deux avec les canaux (10) de la deuxième rangée.

5. Tube selon l'une quelconque des revendications précédentes, présentant, selon la section transversale du tube, une longueur L*_{Tube}* et une épaisseur e*_{Tube}*, chacune des rangées étant sensiblement parallèle à la longueur du tube L*_{Tube}.*

6. Tube selon l'une quelconque des revendications précédentes, dans lequel deux canaux consécutifs d'une rangée sont séparés une distance d_{*canal*/*canal*} comprise entre 0,2 et 0,4 millimètres.

7. Tube selon l'une quelconque des revendications précédentes, dans lequel le tube comporte une peau externe et les canaux d'une rangée comportent une paroi adjacente à la peau externe, la distance d_{*tube*/*canal*} entre la peau externe du tube et la paroi adjacente d'un canal étant comprise entre 0,2 et 0,4 millimètres.

8. Echangeur de chaleur pour véhicule automobile comprenant une pluralité de tubes selon l'une quelconque des revendications précédentes, les tubes s'étendant sensiblement parallèlement les uns aux autres, la distance des axes de deux tubes consécutifs étant comprise entre 6 et 10 millimètres, de préférence entre 6 et 8 millimètres.

## Patentansprüche

1. Rohr (10) für einen Kraftfahrzeugwärmetauscher, das sich in einer Längsrichtung erstreckt und einen Querschnitt aufweist, wobei das Rohr(10) in seinem Inneren mehrere Längskanäle (12) zur Zirkulation eines Fluids aufweist, wobei wenigstens ein Teil der Kanäle im Querschnitt des Rohres (10) derart verteilt ist, dass zwei verschiedene Reihen (15) von Kanälen (10) definiert werden, wobei das Rohr **dadurch gekennzeichnet ist, dass** entlang des Querschnitts des Rohres jeder Kanal einer Reihe eine in der Richtung dieser Reihe gemessenen Länge L*_{canal}* aufweist, wobei die Reihe von Kanälen eine Länge L*_{rangée}* aufweist, wobei die Summe der Längen L*_{canal}* der Kanäle der Reihe, dividiert durch die Länge der Reihe L*_{rangée},* größer oder gleich 0,75; vorzugsweise größer als 0,8; noch stärker bevorzugt größer als 0,85 ist, wobei das Rohr eine Dicke e*_{tube}* zwischen 1 und 2 Millimetern aufweist, wobei die in einer Reihe angeordneten Kanäle eine Breite I*_{canal},* in der senkrechten Richtung der Reihe gemessen, zwischen 0,3 und 0,7 Millimetern aufweisen und die in einer Reihe angeordneten Kanäle eine Länge L*_{canal}*, in der Richtung der Reihe gemessen, zwischen 0,5 und 5 Millimetern aufweisen.

2. Rohr (10) nach Anspruch 1, welches einen durchgehenden Materialstreifen (16) zwischen den zwei Reihen (15) umfasst.

3. Rohr (10) nach einem der vorhergehenden Ansprüche, wobei die Kanäle (10) einer der Reihen (15) überwiegend versetzt in Bezug auf Kanäle (10) der zweiten Reihe (15) angeordnet sind.

4. Rohr (10) nach einem der Ansprüche 1 bis 2, wobei die Kanäle (10) einer der Reihen (15) und die Kanäle (10) der zweiten Reihe paarweise aufeinander ausgerichtet sind.

5. Rohr nach einem der vorhergehenden Ansprüche, welches entlang des Querschnitts des Rohres eine Länge L*_{Tube}* und eine Dicke e*_{Tube}* aufweist, wobei jede der Reihen im Wesentlichen parallel zur Länge des Rohres L*_{Tube}* ist.

6. Rohr nach einem der vorhergehenden Ansprüche, wobei zwei aufeinander folgende Kanäle einer Reihe durch einen Abstand d_{*canal*/*canal*} getrennt sind, der zwischen 0,2 und 0,4 Millimetern liegt.

7. Rohr nach einem der vorhergehenden Ansprüche, wobei das Rohr eine äußere Hülle aufweist und die Kanäle einer Reihe eine der äußeren Hülle benachbarte Wand aufweisen, wobei der Abstand d_{*tube*/*canal*} zwischen der äußeren Hülle des Rohres und der benachbarten Wand eines Kanals zwischen 0,2 und 0,4 Millimetern liegt.

8. Wärmetauscher für ein Kraftfahrzeug, welcher mehrere Rohre nach einem der vorhergehenden Ansprüche umfasst, wobei sich die Rohre im Wesentlichen parallel zueinander erstrecken, wobei der Abstand der Achsen von zwei aufeinander folgenden Rohren zwischen 6 und 10 Millimetern liegt, vorzugsweise zwischen 6 und 8 Millimetern.

## Claims

1. Tube (10) for a motor vehicle heat exchanger, extending in a longitudinal direction and having a cross section, the tube (10) comprising in its interior a plurality of longitudinal fluid-circulation ducts (12), at least a portion of the ducts being distributed in the cross section of the tube (10) so as to define two separate rows (15) of ducts (10), the tube being **characterized in that**, in the cross section of the tube, each duct of a row has a length L*_{duct}* taken in the direction of this row, the row of ducts having a length L*_{row}*, the sum of the lengths L*_{duct}* of the ducts of the row, divided by the length of the row L*_{row}*, being greater than or equal to 0.75; preferably greater than 0.8, preferably still greater than 0.85, wherein the tube has a thickness e*_{tube}* of between 1 and 2 millimetres, the ducts arranged over a row have a width l*_{duct}*, taken in the perpendicular direction of the row, of between 0.3 and 0.7 millimetre, and the ducts arranged over a row have a length L*_{duct}*, taken in the direction of the row, of between 0.5 and 5 millimetres.

2. Tube (10) according to Claim 1, comprising a continuous strip (16) of material between the two rows (15).

3. Tube (10) according to either one of the preceding claims, in which the ducts (10) of one of the rows (15) are for the most part arranged in a staggered manner with respect to ducts (10) of the second row (15).

4. Tube (10) according to either one of Claims 1 and 2, in which the ducts (10) of one of the rows (15) are aligned in pairs with the ducts (10) of the second row.

5. Tube according to any one of the preceding claims, having, in the cross section of the tube, a length L*_{Tube}* and a thickness e*_{Tube}*, each of the rows being substantially parallel to the length of the tube L*_{Tube}*.

6. Tube according to any one of the preceding claims, in which two consecutive ducts of a row are separated by a distance d_{*duct*/*duct*} of between 0.2 and 0.4 millimetre.

7. Tube according to any one of the preceding claims, in which the tube comprises an outer skin and the ducts of a row comprise a wall adjacent to the outer skin, the distance d_{*tube*/*duct*} between the outer skin of the tube and the adjacent wall of a duct being between 0.2 and 0.4 millimetre.

8. Motor vehicle heat exchanger comprising a plurality of tubes according to any one of the preceding claims, the tubes extending substantially parallel to one another, the distance between the axes of two consecutive tubes being between 6 and 10 millimetres, preferably between 6 and 8 millimetres.
